# EUROPÄISCHE PATENTSCHRIFT

(11) **EP 2 235 311 B1**
(45) Veröffentlichungstag und Bekanntmachung des Hinweises auf die Patenterteilung: **12.12.2012**
(21) Anmeldenummer: 08864655.9
(22) Anmeldetag: 24.10.2008
(51) Int. Cl.: E05F 15/16, E05F 11/50

(54) **GETRIEBEEINHEIT SOWIE ANTRIEBS-GETRIEBEEINHEIT**
TRANSMISSION UNIT AND DRIVE TRANSMISSION UNIT
ENSEMBLE TRANSMISSION ET ENSEMBLE TRANSMISSION D'ENTRAÎNEMENT

(30) Priorität: 20.12.2007 DE 102007061731
(43) Veröffentlichungstag der Anmeldung: 06.10.2010
(73) Patentinhaber: Robert Bosch GmbH, 70442 Stuttgart (DE)
(72) Erfinder: MOENCH, Jochen, 76547 Sinzheim (DE)
(86) Internationale Anmeldenummer: PCT/EP2008/064443
(87) Internationale Veröffentlichungsnummer: WO 2009/080389

(56) Entgegenhaltungen:
- EP-A- 0 012 250
- DE-A1- 2 651 607
- DE-U1- 9 203 486
- US-A- 4 646 888

## Beschreibung

### Stand der Technik

Die Erfindung betrifft eine Getriebeeinheit mit einer, eine Schlingfeder aufweisenden Lastdrehmomentsperre zum Sperren eines von einem abtriebsseitigen Kupplungselement eingeleiteten Drehmoments gemäß dem Oberbegriff des Anspruchs 1 sowie eine Antriebs-Getriebeeinheit gemäß Anspruch 9.

Aus der DE 10 2005 012 938 A1 ist eine Antriebs-Getriebeeinheit mit einer eine Schlingfeder aufweisenden Lastdrehmomentsperre bekannt. Dabei ist die Schlingfeder auf oder in einer drehfesten Welle angeordnet und wirkt mit einem einzigen Mitnehmer des Kupplungselementes derart zusammen, dass der Mitnehmer, wenn von dem Kupplungselement ein Drehmoment in die Schlingfeder eingeleitet wird, die Schlingfeder gegen den Außen- bzw. Innenumfang der Welle verspannt und so das abtriebsseitige Drehmoment sperrt.
Die bekannte Antriebs-Getriebeeinheit hat sich insbesondere in Handstellsystemen und in Stellantrieben im KFZ-Bereich bewährt. Es bestehen jedoch Bestrebungen, den Verschleiß der bekannten Getriebeeinheit weiter zu minimieren.

Mit der DE 9203486 U1 ist ein Fensterheberantrieb eines Kraftfahrzeugs bekannt geworden, bei der eine Lastmomentsperre mittels einer Schlingfeder realisiert ist. Hierbei greifen zwei radiale Enden der Schlingfeder in entsprechende Aussparungen eines Mitnehmers bzw. zwischen einem Mitnehmer und einem Kupplungsteil.

Die DE 2651607 A1 offenbart ebenfalls einen Fensterheberantrieb, bei dem mittels eines Kurbelbolzens ein Drehmoment auf ein Zahnrad übertragen wird. Dabei ist als Lastmomentsperre eine Schlingfeder zwischen dem Kurbelbolzen und dem Zahnrad angeordnet, wobei radiale Enden der Schlingfeder in Aussparungen zwischen Zahnradvorsprüngen und Kurbelbolzenvorsprüngen eingreifen.

In der EP 0012250 A1 ist ebenfalls ein Fensterheber mit einer Lastmomentsperre bekannt geworden, bei dem eine Schlingfeder zwischen einem Mitnehmerzapfen eines Getriebeelements und einer gehäusefesten Hülse angeordnet ist

### Offenbarung der Erfindung

### Technische Aufgabe

Der Erfindung liegt die Aufgabe zugrunde, eine hinsichtlich des Verschleißverhaltens optimierte Getriebeeinheit vorzuschlagen. Ferner besteht die Aufgabe darin, eine entsprechend optimierte Antriebs-Getriebeeinheit vorzuschlagen.

### Technische Lösung

Diese Aufgabe wird hinsichtlich der Getriebeeinheit mit den Merkmalen des Anspruchs 1 und hinsichtlich der Antriebs-Getriebeeinheit mit dem Merkmal des Anspruchs 9 gelöst. Vorteilhafte Weiterbildung der Erfindungen sind in den Unteransprüchen angegeben.

Der Erfindung liegt der Gedanke zugrunde, bei einer, eine Lastdrehmomentsperre mit Schlingfeder aufweisenden Getriebeeinheit am Kupplungselement nicht nur einen Mitnehmer zur Aufnahme des Antriebsdrehmomentes, sondern mindestens zwei Mitnehmer vorzusehen. Bei einer Ausbildung des Kupplungselementes mit mindestens zwei Mitnehmern wird das von dem Getriebeelement eingeleitete Antriebsdrehmoment nicht nur, wie im Stand der Technik, von einem einzigen Mitnehmer aufgebracht, sondern auf mehrere Mitnehmer verteilt, wodurch die Beanspruchung der einzelnen Mitnehmer minimiert wird. Hierdurch können Verschleißerscheinungen, die bei bekannten Getriebeeinheiten mit Lastdrehmomentsperren im Kontaktbereich zwischen einer Anschlagsfläche des Getriebeelementes und dem einzigen Mitnehmer zu beobachten sind, zumindest reduziert werden. Offenbart wird eine Getriebeeinheit, bei der lediglich der erste Mitnehmer mit der Schlingfeder der Lastdrehmomentsperre zusammenwirkt und die Schlingfeder beim Einwirken eines abtriebsseitigen Drehmoments am Zylinderelement (Außenzylinderelement und/oder Innenzylinderelement) verspannt. Der mindestens eine weitere Mitnehmer hat dann im Sperrfall, also wenn von dem Kupplungselement ein abtriebsseitiges Drehmoment in die Drehmomentsperre eingebracht wird, keine Verstellaufgabe bzw. Blockierfunktion. Der mindestens eine weitere Mitnehmer kommt in der beschriebenen. Ausführungsform nur dann zum Einsatz, wenn von der Getriebeeinheit ein antriebsseitiges Drehmoment auf das Kupplungselement, sprich auf die Mitnehmer übertragen wird. Das Vorsehen mehrerer Mitnehmer hat über die Verschleißminimierung hinaus weitere Vorteile. So wird die Bewegung der Getriebeeinheit durch das Vorsehen mehrerer Mitnehmer gleichförmiger, was wiederum die Geräuschemission der Getriebeeinheit minimiert. Darüber hinaus kann das Verdrehspiel des Kupplungselementes relativ zu dem Getriebeelement minimiert werden. Bevorzugt beträgt das Verdrehspiel weniger als 6°. Der Querschnitt der Schlingfeder kann rund sein, rechteckig oder auch Zwischenformen, wie beispielsweise eine ovale Form einnehmen.

Von besonderem Vorteil ist eine Ausführungsform der Lastdrehmomentsperre, bei der mindestens ein Mitnehmer, vorzugsweise sämtliche Mitnehmer, in ihrem Anlagebereich zu einem in Umfangsrichtung benachbarten Bauteil als Metallstift oder als Metallhülse ausgebildet sind. Dabei ist der Metallstift bzw. die Metallhülse mit Vorteil, insbesondere rechtwinklig, an einem in radialer Richtung weisenden Arm des Kupplungselementes festgelegt. Fertigungstechnisch ist es vorteilhaft, den Metallstift bzw. die Metallhülse bereits beim Spritzgussvorgang durch zumindest abschnittsweises Einlegen des Metallstifts bzw. der Metallhülse in eine Spritzgussform an dem Kupplungselement, insbesondere an dem in radialer Richtung weisenden Arm festzulegen. Bevorzugt ist das Kupplungselement dabei als Spritzgussteil aus einem faserverstärkten Kunststoff ausgebildet. Um eine möglichst große Kontaktfläche zwischen den Mitnehmern und den benachbarten Bauteilen der Lastdrehmomentsperre bereitzustellen, ist eine Ausführungsform bevorzugt, bei der diese Bauteile, zumindest teilweise in zumindest einem Abschnitt formkongruent zu dem jeweiligen Metallstift bzw. zu der jeweiligen Metallhülse, insbesondere konkav, ausgeformt sind.

In Weiterbildung der Erfindung ist mit Vorteil vorgesehen, dass die Mitnehmer des Kupplungselementes gleichmäßig in Umfangsrichtung verteilt angeordnet sind. Bei einer Ausführungsform mit zwei Mitnehmern beträgt der Winkel zwischen den Mitnehmern in der Folge 180°, bei einer Ausführungsform mit drei Mitnehmern 120°. Durch die gleichmäßige Verteilung der Mitnehmer wird die Belastung des Kupplungselementes vergleichmäßigt, was wiederum positive Auswirkungen auf das Verschleißverhalten sowie auf die Laufeigenschaften der Getriebeeinheit hat.

Von besonderem Vorteil ist es, wenn der mit der Schlingfeder zusammenwirkende Durchmesser des Zylinderelementes, also bei einer außen angeordneten Schlingfeder der Außendurchmesser des Zylinderelementes bzw. der Innendurchmesser des Zylinderelementes bei einem innerhalb des Zylinderelementes angeordneten Schlingfeder größer ist als 2 cm. Hierdurch ist es möglich, auch große abtriebsseitige Drehmomente sicher zu sperren. Um einen möglichst reibungsarmen Betrieb der Getriebeeinheit zu ermöglichen, ist eine Ausführungsform bevorzugt, bei der der Kontaktbereich zwischen der Schlingfeder und dem Zylinderelement einen Reibwert µ von etwa 0,14 aufweist Hierzu ist der Kontaktbereich bevorzugt gefettet.

Um zu ermöglichen, dass der erste Mitnehmer die Feder auf oder in dem Zylinderelement bei Einwirkung eines abtriebsseitigen Drehmomentes verspannen kann, ist vorgesehen, dass die spiralförmig ausgebildete Schlingfeder Enden aufweist, die je nach Anordnung der Schlingfeder nach radial Außen oder radial Innen von dem Zylinderelement wegstehen.

Von besonderem Vorteil ist, dass der erste Mitnehmer und/oder eine Anschlagfläche der Getriebeeinheit nicht unmittelbar an einem Ende der Schlingfeder anliegen, sondern bei der das Ende der Schlingfeder zumindest abschnittsweise in einem Druckstück aufgenommen ist Dabei ist eine Aufnahme für das Ende der Schlingfeder bevorzugt zumindest teilweise, vorzugsweise vollständig formkongruent zu dem Schlingfederende ausgebildet, sodass die Krafteinleitung in das Schlingfederende gleichmäßig erfolgen kann und ein geringeres Biegemoment des Schlingfederendes resultiert. Hierdurch kann die Standzeit der Getriebeeinheit, insbesondere der Lastdrehmomentsperre, wesentlich erhöht werden. Zudem ist es durch das Vorsehen mindestens eines Druckstückes möglich, die Winkeltoleranzen der Schlingfederendenpositionen zu verringern.

In Hinblick auf die konkrete Ausbildung der Druckstücke gibt es unterschiedliche Möglichkeiten. Bevorzugt ist eine Ausführungsform, bei der das mindestens eine Druckstück aus Kunststoff ausgebildet ist. Dabei ist es denkbar, das Druckstück aus mindestens zwei Thermoplastschalen auszubilden, die um ein Schlingfederende herum miteinander heißverpresst werden. Alternativ ist die Ausbildung des mindestens einen Druckstückes als Kunststoffspritzgussteil realisierbar, wobei das Kunststoffspritzgussteil entweder nach dessen Herstellung auf ein Schlingfederende aufgeschoben wird, oder aber das Schlingfederende unmittelbar in der Spritzgussmaschine mit dem Druckstück umspritzt wird.

In Weiterbildung der Erfindung ist mit Vorteil vorgesehen, dass eine Führung für die Druckstücke in Umfangsrichtung vorgesehen ist. Dabei kann die Führung am Getriebeelement und/oder an dem Zylinderelement und/oder in einem Getriebegehäuse vorgesehen werden. Besonders bevorzugt ist eine Ausführungsform, bei der das mindestens eine Druckstück in einer, vorzugsweise gebogen konturierten Ausnehmung innerhalb des Getriebeelementes angeordnet ist.

Von besonderem Vorteil ist eine Ausführungsform der Getriebeeinheit, bei der das Getriebeelement mindestens einen ersten, vorzugsweise zwei voneinander beabstandete erste Anschläge aufweist. Der mindestens eine Anschlag wirkt beim Einwirken des Antriebsdrehmomentes entweder unmittelbar mit einem Ende der Schlingfeder oder unmittelbar mit einem das Ende der Schlingfeder aufnehmenden Druckstück zusammen, derart, dass das Schlingfederende bzw. das Druckstück gegen den ersten Mitnehmer gepresst wird, sodass sich in der Folge die Schlingfeder zusammen mit dem Getriebeelement und dem Kupplungselement relativ zu dem Zylinderelement verdreht.

Bevorzugt ist eine Ausführungsform, bei der das Getriebeelement zusätzlich zu dem mindestens einen ersten Anschlag mindestens einen zweiten Anschlag, insbesondere zwei zweite Anschläge aufweist, die dem zweiten Mitnehmer des Kupplungselementes zugeordnet sind. Der mindestens eine zweite Anschlag und mindestens eine Kontaktfläche des zweiten Mitnehmers sind dabei bevorzugt derart relativ zueinander angeordnet, dass der mindestens eine zweite Anschlag beim Einwirken des Antriebsdrehmomentes gegen die Kontaktfläche des zweiten Mitnehmers des Kupplungselementes gepresst wird und diesen in der Folge mitnimmt. Auf diese Weise wird das Antriebsdrehmoment nicht nur über den ersten Mitnehmer sondern auch über den mindestens einen zweiten Mitnehmer in das Kupplungselement eingeleitet.

In Weiterbildung der Erfindung ist mit Vorteil vorgesehen, dass der erste Mitnehmer des Kupplungselementes derart ausgebildet und/oder angeordnet ist, dass er beim Einwirken des abtriebsseitigen Drehmomentes eines der Enden der Schlingfeder derart relativ zu dem Zylinderelement verdreht, dass die Schlingfeder gegen das Zylinderelement gespannt wird und so das abtriebsseitige Drehmoment sperrt. Besonders bevorzugt ist es dabei, wenn der erste Mitnehmer nicht unmittelbar gegen eines der Enden der Schlingfeder bewegt wird, sondern gegen ein zuvor erläutertes, mit dem Schlingfederende verbundenes Druckstück, dass derart ausgebildet, vorzugsweise konturiert, ist, dass eine gleichmäßige Krafteinleitung in die Schlingfeder und damit ein möglichst geringes Biegemoment resultiert.

Die Erfindung führt auch auf eine Antriebs-Getriebeeinheit mit einer zuvor beschriebenen Getriebeeinheit und einem Elektromotor. Der Elektromotor treibt dabei unmittelbar oder nur mittelbar, beispielsweise über ein Schneckengetriebe, das Getriebeelement, das als Zahnrad ausgebildet ist, an. Aufgrund des Vorsehens einer nach dem Konzept der Erfindung ausgebildeten Getriebeeinheit mit einem mindestens zwei Mitnehmer aufweisenden Kupplungselement wird die Standzeit der gesamten Antriebs-Getriebeeinheit aufgrund der resultierenden Verschleißminderung erhöht.

Von besonderem Vorteil ist eine Ausführungsform der Antriebs-Getriebeeinheit, bei der das Kupplungselement drehmomentübertragend mit einem Abtriebszahnrad verbunden ist. Es ist auch eine Ausführungsform denkbar, bei der das Kupplungselement einteilig mit dem Abtriebszahnrad ausgebildet ist. Insbesondere bei der zuletzt genannten Variante handelt es sich bei dem einstückig mit dem Kupplungselement ausgebildeten Abtriebszahnrad bevorzugt um ein Kunststoffspritzgussteil.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1:: eine teilgeschnittene, perspektivische Ansicht einer Getriebeeinheit, die in einer Halterung aufgenommen ist,
- Fig. 2:: die Getriebeeinheit gemäß Fig. 1 in einer teilgeschnittenen Ansicht ohne Halterung,
- Fig. 3:: eine hälftige Längsschnittansicht der Getriebeeinheit gemäß Fig. 2 und
- Fig. 4:: eine Draufsicht auf die in den vorgenannten Figuren gezeigte Getriebeeinheit, wobei aus der Figur das Zusammenwirken der einzelnen Bauelemente ersichtlich ist.

### Ausführungsformen der Erfindung

In den Figuren sind gleiche Bauteile und Bauteile mit der gleichen Funktion mit den gleichen Bezugszeichen gekennzeichnet.

In Fig. 1 ist eine Getriebeeinheit 1 für einen Verstellantrieb in einem Kraftfahrzeug, insbesondere für einen Fensterheberantrieb, gezeigt. Die Getriebeeinheit 1 umfasst ein als schräg verzahntes Abtriebszahnrad (Stirnrad) aus Kunststoff ausgebildetes Getriebeelement 2. Dieses wird von einem nicht gezeigten Elektromotor, beispielsweise wie in der DE 10 2005 012 938 A1 gezeigt, angetrieben. Von dem Getriebeelement 2 wird das Antriebsdrehmoment auf ein Kupplungselement 3 übertragen. Das Kupplungselement 3 wiederum ist drehfest mit einem Abtriebselement 4 (hier: Abtriebszahnrad) verbunden, über das das Antriebsdrehmoment an eine Verstellmechanik, beispielsweise an eine Seiltrommel, weitergeben wird.

Sowohl das Getriebeelement 2 als auch das Kupplungselement 3 sind drehbar an einer drehfest angeordneten Lagerachse 5 gelagert, wobei die Lagerachse 5 einstückig mit einem Haltekörper 6 ausgebildet ist. Am Haltekörper 6 ist ein kreisringförmiges Deckelelement festgelegt, welches eine das Getriebeelement 2 aufnehmende Ausnehmung 8 im Haltekörper 6 verschließt. Das Deckelelement 7 wird in axialer Richtung sowohl von der Lagerachse 5 als auch von dem Abtriebszahnrad 6 überragt.

Wie sich aus den Fig. 1 und 2 ergibt, weist das Kupplungselement einen inneren Ringabschnitt 9 auf, der unmittelbar mit dem Abtriebselement 4 verbunden ist. Von dem Ringabschnitt 9 ragen in zwei einander gegenüberliegende Radialrichtungen ein erster Mitnehmer 10 und ein zweiter Mitnehmer 11 weg. Die Mitnehmer 10, 11 wirken derart mit dem Getriebeelement 2 zusammen, dass von dem Getriebeelement 2 das Abtriebsdrehmoment gleichmäßig auf die beiden Mitnehmer 10, 11 verteilt übertragen wird, was zu einer gleichmäßigen Belastung des Kupplungselementes 3 insgesamt führt. Der erste Mitnehmer 10 wirkt zusätzlich mit einer Lastdrehmomentsperre zusammen, die dafür sorgt, dass falls ein abtriebsseitiges Drehmoment von dem Abtriebselement 4 bzw. dem Kupplungselement 3 her in einer Lastdrehmomentsperre 12 eingeleitet wird, letztere dieses abtriebsseitige Drehmoment sperrt.

Wie sich aus den Fig. 2 und 3 ergibt, umfasst die Lastdrehmomentsperre 12 eine spiralförmig angeordnete Schlingfeder 13, die in diesem Ausführungsbeispiel radial außen ein als Trommel ausgebildetes Zylinderelement 14 (Außenzylinderelement) umschließt. Im nicht montierten Zustand ist der Innendurchmesser der Schlingfeder 13 (etwas) geringer als der Außendurchmesser des Zylinderelementes 14. In dem gezeigten Ausführungsbeispiel beträgt der Außendurchmesser des Zylinderelementes 14 mehr als 2 cm.

Bei einer nicht gezeigten, alternativen Ausbildung der Lastdrehmomentsperre 12 ist das Zylinderelement 14 als Innenzylinderelement (Hohlzylinder) ausgebildet und die Schlingfeder 13 liegt am Innenumfang eines derartig ausgebildeten Zylinderelementes 14 an.

Wie aus den Fig. 1 bis 3 ersichtlich ist, greift der erste Mitnehmer 10 in radialer Richtung in eine erste, sich in Umfangsrichtung erstreckende Aussparung 15 innerhalb des Getriebeelementes und wirkt dort je nach Drehrichtung mit einem von zwei Druckstücken 16, 17 zusammen.

Die Funktionsweise der in den Fig. 1 bis 3 gezeigten Lastdrehmomentsperre 12 wird im Folgenden anhand von Fig. 4 erläutert.

In Fig. 4 ist zu erkennen, dass in Umfangsrichtung sowie in axialer Richtung voneinander beabstandete Enden 18, 19 der spiralförmigen Schlingfeder 13 in radialer Richtung nach außen von dem Zylinderelement 14 weg ragen. Bei einer alternativen Ausführungsform (nicht gezeigt), bei der die Schlingfeder 13 nicht wie gezeigt außen an dem Zylinderelement 14 anliegt, sondern an einem Innenumfang des Zylinderelementes 14, ragen die Enden 13, 19 in radialer Richtung nach innen.

Jedem der Enden 18, 19 ist ein Druckstück 16, 17 zugeordnet, wobei die aus Thermoplastschalen gebildeten Druckstücke 16, 17 in Umfangsrichtung voneinander beabstandet sind und die Enden 18, 19 der Schlingfeder 13 formschlüssig in sich aufnehmen.

Wie weiterhin aus Fig. 4 ersichtlich ist, weist das Getriebeelement 2 eine äußere Führungskontur 20 für die Schlingfeder 13 auf, die verhindert, dass die Schlingfeder in einem nur kleinen Winkelbereich weit radial von dem Zylinderelement 14 abhebt, wenn sie von dem ersten Mitnehmer 10, der in Umfangsrichtung zwischen den beiden Druckstücken 16, 17 bzw. zwischen den beiden Enden 18, 19 angeordnet ist, gedrückt wird. Ferner ist zu erkennen, dass die Schlingfeder 13 etwa im Bereich des halben Radius des Getriebeelementes 2 angeordnet ist. Ein geringer Abstand der Führungskontur 20 zum Außendurchmesser der Schlingfeder 13 ist wichtig für ein geringes Winkelspiel in der Funktion.

Da der erste Mitnehmer 10 die Aufgabe hat das Antriebsdrehmoment vom Getriebeelement 1 zum Abtrieb, bzw. in umgekehrter Richtung vom Abtrieb zu den Druckstücken 16, 17 der Schlingfeder 13 zu übertragen, erfolgt die Werkstoffauswahl vor allem unter Festigkeitsgesichtpunkten. Dies insbesondere deshalb, da der erste Mitnehmer 10 im Stillstand der Getriebeeinheit 1 das vollständige Blockiermoment übertragen muss. Besonders bevorzugt ist daher eine Ausbildung des ersten Mitnehmers 10, vorzugsweise auch des zweiten Mitnehmers 11, besonders bevorzugt auch des Ringabschnitts 9 des Kupplungselementes 3 aus einem faserverstärken Kunststoff und/oder aus Metall. Alternativ kann der erste Mitnehmer 10, insbesondere auch der zweite Mitnehmer 11, deutlich größer ausgebildet werden, insbesondere dann, wenn die bis zur Schlingfeder 13 nach innen reichenden Winkelbereiche des Getriebeelementes 1 entsprechend verkleinert werden. Bei einer derartigen, nicht gezeigten Ausführungsform, muss der erste Mitnehmer 10, vorzugsweise auch der mindestens zweite Mitnehmer 11 die Führungsfunktion der Schlingfeder 13 radial außen mit übernehmen.

Durch den Einsatz von Elastomeren im Bereich von Kontaktstellen zwischen dem ersten Mitnehmer 10 und den Druckstücken 16, 17, bzw. bei einer nicht erfindungsggemäßen Ausführung ohne Druckstück an mindestens Ende einem 18, 19 der Schlingfeder 13 und/oder an Anschlägen des Getriebeelementes 1 ist eine Dämpfung bei Blockfahrten möglich, jedoch ist hierbei zu bedenken, dass sich dadurch das konstruktiv notwendige Spiel bei einer Richtungsumkehr vergrößert.

Bei der Getriebeeinheit 1 unterscheidet man zwischen zwei Betriebsarten, nämlich zwischen "Durchtrieb" und "Hemmung". Beim Durchtrieb wird das Antriebsdrehmoment von dem Getriebeelement 2 zum Abtrieb durchgeleitet. Bei der Hemmung erfolgt der Antrieb von der Abtriebsseite her. Dieses abtriebsseitige Drehmoment wird über die Schlingfeder 13 an ßdas drehfest angeordnete Zylinderelement abgegeben, wodurch das Gesamtsystem stillsteht.

Zunächst wird der Betriebszustand "Durchtrieb" im Uhrzeigersinn anhand von Fig. 4 beschrieben. Von einem zweiten Anschlag 21 des Getriebeelementes 2 wird Druck in Umfangsrichtung auf eine dem zweiten Anschlag 21 zugewandte zweite Kontaktfläche 22 des zweiten, in einer zweiten, sich in Umfangsrichtung erstreckenden Aussparung 23 des Getriebeelementes 2 angeordneten Mitnehmers 11 ausgeübt. Ferner wird von einem ersten Anschlag 24 des Getriebeelementes 1, der die erste Aussparung 15 in Umfangsrichtung begrenzt, Druck auf eine dem ersten Anschlag 24 zugewandte Anlagefläche 25 des Druckstücks 16 ausgeübt, welches das Ende 18 der Schlingfeder 13 in Umfangsrichtung verstellt. Das Druckstück 16 gelangt mit einer der Anlagefläche 25 abgewandten Anlagefläche 26 in unmittelbare Anlage an eine erste Kontaktfläche 27 des ersten Mitnehmers 10. In der Folge wird das Abtriebsdrehmoment gleichmäßig von dem Getriebeelement 1 auf die Mitnehmer 10, 11 verteilt, sodass ein gleichmäßiger Drehmomenteintrag in das Kupplungselement 3 und damit in das Abtriebszahnrad 4 resultiert. Die Winkel- und Spaltmaße sind so bemessen, dass eine zumindest näherungsweise gleichförmige Drehmomentaufteilung auf die beiden Mitnehmer 10, 11 resultiert.

Bei einem "Durchtrieb" im Gegenuhrzeigersinn kommt ein weiterer zweiter Anschlag 28, der dem zweiten Anschlag 21 in Umfangsrichtung gegenüberliegt zur Anlage an eine weitere zweite Kontaktfläche 29, die auf einer der zweiten Kontaktfläche 22 in Umfangsrichtung beabstandeten Seite des zweiten Mitnehmers 11 angeordnet ist. Ferner gelangt ein weiterer erster Anschlag 30, der die Aussparung 15 an dem dem ersten Anschlag 24 gegenüberliegenden Ende begrenzt, zur Anlage an einer Anlagefläche 31 des in der Zeichnungsebene rechts befindlichen Druckstückes 17, welches das Ende 19 der Schlingfeder 13 in sich aufnimmt. Hierdurch wird das Druckstück 17 in der Zeichnungsebene nach links mit seiner Anlagefläche 32 gegen eine weitere erste Kontaktfläche 33 des ersten Mitnehmers 10 gepresst. Dabei liegen die beiden ersten Kontaktflächen 27, 33 des ersten Mitnehmers in Umfangsrichtung gesehen auf voneinander abgewandten Seiten des ersten Mitnehmers 10. Die Antriebsmomenteinleitung erfolgt von dem zweiten Getriebeelement 2 folglich auf beide Mitnehmer 10, 11.

Im Betriebszustand "Hemmung" erfolgt der Antrieb vom Abtrieb 4 aus auf das drehfest mit diesem verbundene Kupplungselement 3. Bei einem Antrieb von der Abtriebsseite her im Uhrzeigersinn wird der erste Mitnehmer 10 mit seiner in der rechten Zeichnungshälfte befindlichen ersten Kontaktfläche 33 gegen die in Umfangsrichtung gegenüberliegende Anlagefläche 32 des Druckstücks 17 gedrückt, wodurch das Druckstück 17 mit dem Ende 19 der Schlingfeder 13 um einen kleinen Winkel von weniger als 6°, vorzugsweise von weniger als 4°, in Umfangsrichtung verdreht wird, wodurch sich die Schlingfeder 13 am Zylinderelement 14 verspannt, wodurch wiederum das abtriebsseitige Drehmoment gesperrt wird. Analog erfolgt die Sperrung im Gegenuhrzeigersinn. Erfolgt der Antrieb vom Kupplungselement 3 her im Gegenuhrzeigersinn, so wird der erste Mitnehmer 10 mit seiner ersten Kontaktfläche 27 gegen die gegenüberliegende Anlagefläche 26 des in der Zeichnungsebene linken Druckstücks 16 gepresst, wodurch dieses mit dem Ende 18 der Schlingfeder 13 in Umfangsrichtung nach links bewegt wird. Hierdurch verspannt sich ebenfalls die Schlingfeder 13 um das Zylinderelement 14 - das Abtriebsdrehmoment ist also blockiert. Mit der gezeigten Ausführungsform kann ein minimales Verdrehspiel von vorzugsweise weniger als 6° realisiert werden. Dies ist im Hinblick auf die Realisierung eines Einklemmschutzes bei einem Fensterheberantrieb besonders wichtig, da der nicht gezeigte Elektromotor möglichst schnell nach Erkennen eines Einklemmfalles reversieren soll.

Soll bei der Lastdrehmomentsperre 12 aus Dämpfungsgründen Elastomermaterial eingesetzt werden, ist eine Ausführungsform bevorzugt, bei der das Elastomermaterial bevorzugt (nur) in der Drehmomentübertragungskette Getriebeelement (2)-Druckstücke (16, 17) angeordnet ist, sodass das Elastomermaterial im Blockierfall nicht unter Last steht. Hierdurch kann die Menge an eingesetztem Elastomermaterial reduziert und/oder das Elastomermaterial weicher ausgelegt werden. Ebenso ist es möglich, Elastomermaterial in der Drehmomentübertragungskette zweiter Mitnehmer (11)-Getriebeelement (2) einzusetzen.

## Patentansprüche

1. Getriebeeinhelt (1) für einen Verstellantrieb eines Kraftfahrzeugs mit einem antriebsseitigen, drehbar angeordneten Getriebeelement (2), mit dem ein Antriebsdrehmoment auf einen ersten Mitnehmer (10) eines abtriebsseitigen Kupplungselementes (3) der Getriebeeinheit (1) übertragbar ist, und mit einer Lastdrehmomentsperre (12), mit der ein von dem abtriebsseitigen, drehbar angeordneten Kupplungselement (3) über den ersten Mitnehmer (10) eingeleitetes Drehmoment sperrbar ist, wobei die Lastdrehmomentsperre (12) eine Schlingfeder (13) aufweist, die zum Sperren des Drehmoments mit einem drehfest angeordneten Zylinderelement (14) der Getriebeeinheit (1) zusammenwirkt, wobei das Kupplungselement (3) mindestens einen zweiten mit dem Getriebeelement (2) zusammenwirkenden Mitnehmer (11) zur Aufnahme eines Antriebsdrehmoments aufweist und die Schlingfeder (13) am Zylinderelement (14) bei Einwirken eines abtriebseitigen Drehmoments verspannt werden kann und die Schlingfeder (13) Enden (18, 19) aufweist, die radial von dem Zylinderelement (14) wegstehen, **dadurch gekennzeichnet, dass** mindestens eines der Enden (18, 19) der Schlingfeder (13), zumindest abschnittsweise, vorzugsweise vollständig, in einem mit dem ersten Mitnehmer (10) zusammenwirkenden Druckstück (16, 17) der Getriebeeinheit (1) aufgenommen ist, wobei das Druckstück (16, 17) und der erste Mitnehmer (10) in einer Aussparung (15) innerhalb des Getriebeelementes (2) angeordnet sind, wobei das Getriebeelement (2) als Zahnrad ausgebildet ist.

2. Getriebeeinheit (1) nach Anspruch 1,
**dadurch gekennzeichnet,**
**dass** die Mitnehmer (10, 11) in Umfangsrichtung des Getriebeelements (2) gleichmäßig verteilt angeordnet sind.

3. Getriebeeinheit (1) nach einem der Ansprüche 1 oder 2,
**dadurch gekennzeichnet,**
**dass** das Zylinderelement (14) einen mit der Schlingfeder (13) zusammenwirkenden Durchmesser von mehr als 2 cm aufweist.

4. Getriebeeinheit (1) nach einem der vorhergehenden Ansprüche,
**gekennzeichnet**
**durch** den Einsatz von Elastomeren im Bereich von Kontaktstellen zwischen dem ersten Mitnehmer (10) und dem mindestens einen Druckstück (16, 17), wodurch eine Dämpfung bei Blockfahrten möglich ist.

5. Getriebeeinheit (1) nach Anspruch 1,
**dadurch gekennzeichnet,**
**dass** das Druckstück (16, 17) als aus mindestens zwei heißverpressten Thermoplastschalen oder als Kunststoffspritzgussteil ausgebildet ist.

6. Getriebeeinheit (1) nach einem der Ansprüche 1 bis 5,
dadurch gekenntzeichnet,
dass das Getriebeelement (2) mindestens einen ersten, die Aussparung (15) begrenzenden Anschlag (24) bezüglich einer Umfangsrichtung aufweist, der beim Einwirken des Antriebsdrehmomentes eines der, vorzugsweise in dem Druckstück (16, 17) aufgenommenen, Enden (18, 19) der Schlingfeder (13) derart gegen den ersten Mitnehmer (10) presst, dass sich die Schlingfeder (13) zusammen mit dem Getriebeelement (2) und dem Kupplungselement (3) gegenüber dem Zylinderelement (14) verdreht.

7. Getriebeeinheit (1) nach Anspruch 6,
**dadurch gekennzeichnet,**
**dass** das Getriebeelement (2) mindestens einen zweiten Anschlag (21) bezüglich einer Umfangsrichtung aufweist, der beim Einwirken des Antriebsdrehmomentes gegen den zweiten Mitnehmer (11) des Kupplungselementes (3) gepresst wird, wodurch das Antriebsdrehmoment auf das Kupplungselement (3) übertragen wird.

8. Getriebeeinheit (1) nach einem der Ansprüche 1 bis 7,
**dadurch gekennzeichnet,**
**dass** der erste Mitnehmer (10) des Kupplungselementes (3) derart ausgebildet und/oder angeordnet ist, dass er beim Einwirken eines abtriebsseitigen Drehmomentes eines der Enden (18, 19) der Schlingfeder (13) derart gegenüber dem Zylinderelement (14) verdreht, dass die Schlingfeder (13) gegen das Zylinderelement (14) verspannt und das abtriebsseitige Drehmoment sperrt.

9. Antriebs-Getriebeeinheit, umfassend eine Getriebeeinheit (1) nach einem der vorhergehenden Ansprüche, wobei das Getriebeelement (2) als von einem Elektromotor angetriebenes Zahnrad ausgebildet ist.

10. Antriebs-Getriebeeinheit nach Anspruch 9,
**dadurch gekennzeichnet,**
**dass** das Kupplungselement (3) mit einem Abtriebselement (4) drehmomentübertragend verbunden oder einstückig mit diesem ausgebildet ist.

11. Antriebs-Getriebeeinheit nach Anspruch 10,
**dadurch gekennzeichnet,**
**dass** die Aussparung (15) als eine Führung für das mindestens eine Druckstück (16, 17) in Umfangsrichtung vorgesehen ist, wobei das Druckstück (16, 17) insbesondere in einer als gebogene konturierte Ausnehmung geformte Führung innerhalb des Getriebeelements (2) angeordnet ist

## Claims

1. Transmission unit (1) for an adjustment drive of a motor vehicle, having a drive-side, rotatably arranged transmission element (2) by way of which a drive torque is transmittable to a first driver (10) of an output-side coupling element (3) of the transmission unit (1), and having a load-torque block (12) by way of which a torque introduced via the first driver (10) by the output-side, rotatably arranged coupling element (3) is blockable, wherein the load-torque block (12) has a wrap spring (13) which interacts with a cylinder element (14), arranged in a rotationally fixed manner, of the transmission unit (1) in order to block the torque, wherein the coupling element (3) has at least a second driver (11) interacting with the transmission element (2) in order to absorb a drive torque and the wrap spring (13) can be braced on the cylinder element (14) under the action of an output-side torque, and the wrap spring (13) has ends (18, 19) which project radially away from the cylinder element (14), **characterized in that** at least one of the ends (18, 19) of the wrap spring (13) is at least partially, preferably completely, accommodated in a pressure piece (16, 17), interacting with the first driver (10), of the transmission unit (1), wherein the pressure piece (16, 17) and the first driver (10) are arranged in a cutout (15) within the transmission element (2), wherein the transmission element (2) is in the form of a gearwheel.

2. Transmission unit (1) according to Claim 1, **characterized in that** the drivers (10, 11) are arranged in a regularly distributed manner in the circumferential direction of the transmission element (2).

3. Transmission unit (1) according to either of Claims 1 and 2, **characterized in that** the cylinder element (14) has a diameter of more than 2 cm interacting with the wrap spring (13).

4. Transmission unit (1) according to one of the preceding claims, **characterized by** the use of elastomers in the region of contact points between the first driver (10) and the at least one pressure piece (16, 17), as a result of which damping is possible during block movements.

5. Transmission unit (1) according to Claim 1, **characterized in that** the pressure piece (16, 17) is formed from at least two hot-pressed thermoplastic shells or is in the form of an injection-moulded plastics part.

6. Transmission unit (1) according to one of Claims 1 to 5, **characterized in that** the transmission element (2) has at least one first stop (24), bounding the cutout (15), with respect to a circumferential direction, said stop pressing one of the ends (18, 19), preferably accommodated in the pressure piece (16, 17), of the wrap spring (13) against the first driver (10) under the action of the drive torque such that the wrap spring (13), together with the transmission element (2) and the coupling element (3), rotates with respect to the cylinder element (14).

7. Transmission unit (1) according to Claim 6, **characterized in that** the transmission element (2) has at least one second stop (21) with respect to a circumferential direction, said stop being pressed against the second driver (11) of the coupling element (3) under the action of the drive torque, as a result of which the drive torque is transmitted to the coupling element (3).

8. Transmission unit (1) according to one of Claims 1 to 7, **characterized in that** the first driver (10) of the coupling element (3) is formed and/or arranged such that it rotates one of the ends (18, 19) of the wrap spring (13) with respect to the cylinder element (14) under the action of an output-side torque such that the wrap spring (13) braces against the cylinder element (14) and blocks the output-side torque.

9. Drive-transmission unit, comprising a transmission unit (1) according to one of the preceding claims, wherein the transmission element (2) is in the form of a gearwheel driven by an electric motor.

10. Drive-transmission unit according to Claim 9, **characterized in that** the coupling element (3) is connected in a torque-transmitting manner to an output element (4) or is formed integrally therewith.

11. Drive-transmission unit according to Claim 10, **characterized in that** the cutout (15) is provided as a guide for the at least one pressure piece (16, 17) in the circumferential direction, wherein the pressure piece (16, 17) is arranged in particular in a guide, formed as a curved contoured recess, within the transmission element (2).

## Revendications

1. Ensemble transmission (1) pour un entraînement de distribution d'un véhicule automobile, avec un élément de transmission (2) placé du côté d'entraînement en entrée, disposé de façon à pouvoir pivoter et à l'aide duquel un couple de rotation d'entraînement en entrée peut être transmis à un premier doigt d'entraînement (10) d'un élément d'embrayage (3) placé du côté d'entraînement en sortie de l'ensemble transmission (1) et avec un élément de blocage de couple de rotation de charge (12) avec lequel un couple de rotation introduit par l'élément d'embrayage (3) placé du côté d'entraînement en sortie et disposé de façon à pouvoir pivoter peut être bloqué par le biais du premier doigt d'entraînement (10), l'élément de blocage de couple de rotation de charge (12) comportant un ressort enroulé (13) entrant en interaction avec un élément de cylindre (14) de l'ensemble transmission (1) disposé solidairement en rotation en vue de bloquer le couple de rotation, l'élément d'embrayage (3) comportant au moins un deuxième doigt d'entraînement (11) interagissant avec l'élément de transmission (2) en vue d'absorber un couple de rotation d'entraînement en entrée et le ressort enroulé (13) pouvant être contraint contre l'élément de cylindre (14) du fait de l'action d'un couple de rotation placé du côté d'entraînement en sortie et le ressort enroulé (13) comportant des extrémités (18, 19) s'écartant dans le plan radial de l'élément de cylindre (14), **caractérisé en ce qu'**au moins une des extrémités (18, 19) du ressort enroulé (13) est logée au moins en partie, de préférence en totalité, dans une pièce de pression (16, 17) de l'ensemble transmission (1) interagissant avec le premier doigt d'entraînement (10), la pièce de pression (16, 17) et le premier doigt d'entraînement (10) étant disposés dans un évidement (15) situé à l'intérieur de l'élément de transmission (2), l'élément de transmission (2) prenant la forme d'une roue dentée.

2. Ensemble transmission (1) selon la revendication 1, **caractérisé en ce que** les doigts d'entraînement (10, 11) sont disposés de façon à être répartis de façon régulière dans la direction périphérique de l'élément de transmission (2).

3. Ensemble transmission (1) selon l'une quelconque des revendications 1 ou 2, **caractérisé en ce que** l'élément de cylindre (14) présente un diamètre de plus de 2 cm entrant en interaction avec le ressort enroulé (13).

4. Ensemble transmission (1) selon l'une quelconque des revendications précédentes, **caractérisé par** l'utilisation d'élastomères dans la région des parties de contact placées entre le premier doigt d'entraînement (10) et l'au moins une pièce de pression (16, 17), permettant ainsi un amortissement lors des séquences de blocage.

5. Ensemble transmission (1) selon la revendication 1, **caractérisé en ce que** la pièce de pression (16, 17) est formée à partir d'au moins deux coques thermoplastiques compressées à chaud ou prend la forme d'une pièce moulée par injection de matière plastique.

6. Ensemble transmission (1) selon l'une quelconque des revendications 1 à 5, **caractérisé en ce que** l'élément de transmission (2) comprend au moins une première butée (24) délimitant l'évidement (15) par rapport à une direction périphérique, ladite butée appuyant contre le premier doigt d'entraînement (10) du fait de l'action du couple de rotation d'entraînement en entrée d'une des extrémités (18, 19) du ressort enroulé (13) logée de préférence dans la pièce de pression (16, 17) de telle sorte que le ressort enroulé (13) est vrillé conjointement avec l'élément de transmission (2) et l'élément d'embrayage (3) par rapport à l'élément de cylindre (14).

7. Ensemble transmission (1) selon la revendication 6, **caractérisé en ce que** l'élément de transmission (2) comporte au moins une deuxième butée (21) par rapport à une direction périphérique, ladite butée étant comprimée contre le deuxième doigt d'entraînement (11) de l'élément d'embrayage (3) par l'action du couple de rotation d'entraînement en entrée, transmettant ainsi le couple de rotation d'entraînement en entrée à l'élément d'embrayage (3).

8. Ensemble transmission (1) selon l'une quelconque des revendications 1 à 7, **caractérisé en ce que** le premier doigt d'entraînement (10) de l'élément d'embrayage (3) est réalisé et/ou disposé de telle sorte qu'il se vrille par rapport à l'élément de cylindre (14) par l'action d'un couple de rotation placé du côté d'entraînement en sortie d'une des extrémités (18, 19) du ressort enroulé (13), de telle sorte que le ressort enroulé (13) est contraint contre l'élément de cylindre (14) et bloque le couple de rotation placé du côté d'entraînement en sortie.

9. Ensemble transmission d'entraînement en entrée, comprenant un ensemble transmission (1) selon l'une quelconque des revendications précédentes, l'élément de transmission (2) prenant la forme d'une roue dentée entraînée en entrée par un moteur électrique.

10. Ensemble transmission d'entraînement en entrée selon la revendication 9, **caractérisé en ce que** l'élément d'embrayage (3) est relié à un élément d'entraînement en sortie (4) de façon à pouvoir lui transmettre le couple de rotation ou est réalisé d'un seul tenant avec lui.

11. Ensemble transmission d'entraînement en entrée selon la revendication 10, **caractérisé en ce que** l'évidement (15) prend la forme d'un guide pour l'au moins une pièce de pression (16, 17) dans la direction périphérique, la pièce de pression (16, 17) étant notamment disposée dans un guide prenant une forme d'évidement incurvé doté d'un contour, à l'intérieur de l'élément de transmission (2).
